# EUROPÄISCHE PATENTSCHRIFT

(11) **EP 3 056 849 B1**
(45) Veröffentlichungstag und Bekanntmachung des Hinweises auf die Patenterteilung: **13.06.2018**
(21) Anmeldenummer: 16167936.0
(22) Anmeldetag: 02.05.2016
(51) Int. Cl.: F28F 5/06, F28D 11/02

(54) **WÄRMEÜBERTRAGER UND VERFAHREN ZUM INDIREKTEN ÜBERTRAGEN VON THERMISCHER ENERGIE**
HEAT EXCHANGER AND METHOD FOR INDIRECT TRANSMISSION OF THERMAL ENERGY
CALOPORTEUR ET PROCÉDÉ DE TRANSPORT INDIRECT D'ÉNERGIE THERMIQUE

(43) Veröffentlichungstag der Anmeldung: 17.08.2016
(73) Patentinhaber: Albert Hodel GmbH, 57258 Freudenberg (DE)
(72) Erfinder: Federrath, Thomas, 57555 Mudersbach (DE)
(74) Vertreter: Wirnsberger, Gernot

(56) Entgegenhaltungen:
- DE-C- 534 988
- FR-A1- 2 894 655
- US-A- 2 610 033

## Beschreibung

Die Erfindung betrifft einen Wärmeübertrager zum indirekten Übertragen von thermischer Energie zwischen einer ersten Flüssigkeit und einer zweiten Flüssigkeit, umfassend ein Behältnis zum Führen der ersten Flüssigkeit und mehrere innerhalb des Behältnisses angeordnete Scheiben.
Weiter betrifft die Erfindung eine Verwendung eines solchen Wärmeübertragers.
Des Weiteren betrifft die Erfindung ein Verfahren zum indirekten Übertragen von thermischer Energie zwischen einer ersten Flüssigkeit und einer zweiten Flüssigkeit, wobei die erste Flüssigkeit in ein Behältnis eingebracht wird.
Als ein Wärmeübertrager wird eine Vorrichtung zum Übertragen von thermischer Energie von einem ersten zu einem zweiten Stoffstrom angesehen. Es wird zwischen einem Wärmeübertrager zum direkten und einem Wärmeübertrager zum indirekten Übertragen von thermischer Energie bzw. Wärme unterschieden. Ein Wärmeübertrager zum indirekten Übertragen von Wärme umfasst eine räumliche Abtrennung zwischen zwei Stoffströmen, wobei die Abtrennung wärmedurchlässig und wärmeleitend ausgebildet ist.
Ein zum Übertragen von Wärme zwischen zwei Flüssigkeiten ausgebildeter Wärmeübertrager kann beispielsweise mehrere längliche Rohre zum Führen einer ersten Flüssigkeit aufweisen. Eine zweite Flüssigkeit kann dabei die Rohre mit der ersten Flüssigkeit umfließen, sodass ein Wärmeübertrag von einer ersten zu einer zweiten Flüssigkeit oder umgekehrt erfolgt. Grundsätzlich eignet sich ein aus dem Stand der Technik bekannter Wärmeübertrager zum Übertragen von Wärme zwischen zwei Flüssigkeiten. Nachteilig dabei ist jedoch, dass ein Wirkungsgrad eines bekannten Wärmeübertragers eher niedrig bzw. eine Entwärmungsleistung desselben nicht hoch genug ist. Das Dokument US 2 610 033 beschreibt einen Wärmeübertrager bzw. ein Verfahren gemäß dem Oberbegriff des Anspruchs 1, bzw. Anspruchs 9. Hier setzt die Erfindung an. Aufgabe der Erfindung ist es, einen Wärmeübertrager der eingangs genannten Art anzugeben, welcher eine hohe Entwärmungsleistung aufweist. Weiter ist es ein Ziel, eine Verwendung eines solchen Wärmeübertragers anzugeben. Darüber hinaus ist es ein Ziel, ein Verfahren der eingangs genannten Art anzugeben, mit welchem eine Wärmeübertragung mit einer hohen Entwärmungsleistung durchgeführt werden kann.

Die erfindungsgemäße Aufgabe wird durch eine Vorrichtung nach Anspruch 1 gelöst. Ein mit der Erfindung erzielter Vorteil ist insbesondere darin zu sehen, dass durch den Aufbau des Wärmeübertragers und die Führung der zwei Flüssigkeiten ein hoher Grad an thermischer Energie zwischen den Flüssigkeiten übertragbar und somit ein hoher Wirkungsgrad erreichbar ist. Die zweite Flüssigkeit wird in den hohlen Scheiben geführt, welche zumindest abschnittsweise so miteinander verbunden sind bzw. ineinander übergehen, dass diese zumindest abschnittsweise eine Helix bzw. Schraubenform ausbilden. Die zweite Flüssigkeit ist durchgängig durch alle Scheiben führbar, wobei die spiralförmig miteinander verbundenen Scheiben innerhalb des Behältnisses des Wärmeübertragers angeordnet sind. Die erste Flüssigkeit fließt so im Behältnis des Wärmeübertragers, dass diese die Scheiben umspült. Die Scheiben sind aus einem Material gebildet, welches einen guten Wärmeleitungskoeffizienten aufweist, beispielsweise aus einem Metall, einer Metalllegierung oder einem gut wärmeleitenden Kunststoff. Insbesondere sind die Schieben aus einem etwa 3 mm bis 4 mm dicken Edelstahlblech gebildet. Bei einer Herstellung der Helixform der Scheiben kann es günstig sein, dass diese miteinander verschweißt werden. Eine Steigung der Helixform ist dabei vorteilhaft so gewählt, dass die Scheiben effizient miteinander verschweißbar sind. Durch die schraubenförmige Form der helixartig verlaufenden Scheiben weisen die Scheiben darüber hinaus eine große Oberfläche auf, wodurch Wärme zwischen den beiden Flüssigkeiten effizient übertragbar ist. Um eine Oberfläche der Scheiben und somit des die Flüssigkeiten trennenden Materials weiter zu erhöhen, können diese uneben ausgebildet sein, beispielsweise mit mehreren Erhebungen. Besonders bevorzugt weist die erste Flüssigkeit eine höhere Temperatur auf als die zweite Flüssigkeit, wobei der Wärmeübertrager die erste Flüssigkeit entwärmt. Das Behältnis ist insbesondere länglich ausgebildet und kann einen sechseckigen oder achteckigen Querschnitt aufweisen, sodass die erste Flüssigkeit mit einer konstanten vorgegebenen Fließrichtung um die Scheiben fließt. Die helixartig miteinander verbundenen Scheiben bzw. die dadurch entstehende Spirale weist bevorzugt eine konstante Steigung auf. Es kann jedoch auch vorgesehen sein, dass die helixartig miteinander verbundenen Scheiben eine abschnittsweise variierende Steigung aufweisen.

Vorteilhaft ist es, wenn eine drehbare Welle vorgesehen ist, wobei die Scheiben an der Welle gelagert sind. Insbesondere sind die Scheiben helixartig um die Welle angeordnet und mitsamt der Welle in eine Drehung um deren Längsachse versetzbar. Die Welle kann etwa mittig im Behältnis angeordnet sein und durch eine oder zwei Stirnflächen desselben aus diesem herausragen.

Günstig ist es, wenn die Welle zur Einleitung der zweiten Flüssigkeit in die Scheiben ausgebildet ist. Dafür ist die Welle innenseitig zumindest teilweise hohl ausgebildet, sodass die zweite Flüssigkeit über die Welle in die Scheiben und durch diese hindurch führbar ist. Die zweite Flüssigkeit tritt in den hohlen Abschnitt der Welle ein, wonach diese in die hohlen Scheiben fließt. Eine Fließrichtung der zweiten Flüssigkeit ist von der Ausbildung der Welle und den damit verbundenen Scheiben vorgegeben. Die zweite Flüssigkeit tritt an einem zweiten Ende des Behältnisses von den hohlen Scheiben wieder in einen hohlen Abschnitt der Welle ein, um das Behältnis zu verlassen.

Von Vorteil ist es, wenn ein Antrieb zum Drehen der Welle und ein Übertragungsmittel zum Übertragen eines Drehmomentes vom Antrieb auf die Welle vorgesehen sind. Der Antrieb kann beispielsweise als Stirnradgetriebemotor ausgebildet sein und über einen Zahnriemen zur Welle übertragen. Günstig ist es dabei, wenn der Antrieb außenseitig an einer ersten Stirnfläche des Behältnisses an diesem angeordnet ist und auf die Welle überträgt, welche durch die Stirnfläche herausragt. Die Welle ist folglich durch den Antrieb in Bewegung versetzbar und dadurch auch die helixartig damit verbundenen Scheiben. Eine Drehrichtung sowie Drehgeschwindigkeit ist vom Antrieb vorgegeben. Durch die Drehbewegung der Scheiben ist nicht nur der innerhalb derselben fließenden zweiten Flüssigkeit eine Fließgeschwindigkeit und Fließrichtung induzierbar, sondern auch der um die Scheiben fließenden ersten Flüssigkeit. Dreht sich die Welle mit den Scheiben, wird die erste Flüssigkeit in Bewegung versetzt, insbesondere in eine turbulente Strömung. Dadurch ist ein Wärmeübergang von der ersten zur zweiten Flüssigkeit nochmals erhöht. Es kann auch vorgesehen sein, dass der Antrieb über das Übertragungsmittel zu einer Antriebswelle überträgt, welche durch die Stirnfläche in das Behältnis reicht und innerhalb des Behältnisses über einen Wellengegenflansch mit der Welle verbunden ist. Dadurch ist die Welle mittelbar über die Antriebswelle vom Antrieb in Bewegung versetzbar.

Es ist günstig, wenn für die erste Flüssigkeit zumindest ein erster Einlass und zumindest ein erster Auslass und für die zweite Flüssigkeit zumindest ein zweiter Einlass und zumindest ein zweiter Auslass vorgesehen und die Flüssigkeiten im Gegenstrom führbar sind. Der zumindest eine Einlass für die erste Flüssigkeit und der zumindest eine Einlass für die zweite Flüssigkeit sind dabei an zwei gegenüberliegenden Stirnflächen des Behältnisses angeordnet, sodass das Gegenstromprinzip des Wärmeübertragers aufrecht ist. Es kann vorgesehen sein, dass ein Einlass für die erste Flüssigkeit an einem oberen Ende einer zweiten Stirnfläche des Behältnisses angeordnet ist. Ein Einlass für die zweite Flüssigkeit ist auf einer dieser gegenüberliegenden ersten Stirnfläche des Behältnisses angeordnet, wobei dieser Einlass insbesondere durch die teilweise hohle Welle dargestellt und etwa mittig auf der Stirnfläche angeordnet ist. Auch ein Auslass für die zweite Flüssigkeit ist etwa mittig auf der ersten Stirnfläche angeordnet. Im Gegensatz dazu ist ein Auslass für die erste Flüssigkeit an einem unteren Ende der zweiten Stirnfläche des Behältnisses angeordnet. Die erste Flüssigkeit umströmt die sich mit der Welle drehenden helixartigen Scheiben und wird dadurch in eine Schraubbewegung gelenkt. Darüber hinaus kann auf der ersten Stirnfläche eine Überlaufeinrichtung für die erste Flüssigkeit vorgesehen sein. Die Einlässe und Auslässe bzw. die Überlaufeinrichtung sind beispielsweise als Aussparungen in den Stirnflächen ausgebildet. Es kann günstig sein, wenn beide Flüssigkeiten mit einer vorgegebenen Strömungsgeschwindigkeit in das Behältnis eintreten oder in dieses gepumpt werden, um einen Wärmeübertrag zwischen den beiden Flüssigkeiten zu optimieren. Insbesondere wird die zweite Flüssigkeit mit einem Druck im Bereich von etwa 5 bar bis 7 bar in das Behältnis gepumpt.

Wenngleich es prinzipiell möglich ist, das Behältnis beliebig auszubilden und senkrecht anzuordnen, ist es vorteilhaft, wenn das Behältnis länglich ausgebildet und horizontal angeordnet ist. Der Wärmeübertrager ist folglich bevorzugt waagrecht angeordnet, sodass beide Flüssigkeiten mit einer im Wesentlichen waagrechten Fließrichtung durch den Wärmeübertrager fließen. Darüber hinaus beruht der Wärmeübertrager insbesondere auf einem Gegenstromprinzip. Dabei fließen die beiden Flüssigkeiten im Wesentlichen in eine zueinander entgegengesetzte Richtung durch das Behältnis. Erfindungsgemäss umfasst das Behältnis zumindest eine Unterteilung wobei die Unterteilung das Behältnis in Kammern teilt. Insbesondere ist es vorteilhaft, wenn zwei Unterteilungen vorgesehen sind, welche das Behältnis in drei Kammern unterteilen. Die Unterteilungen sind dabei teilweise mit einer Innenseite des Behältnisses verbunden. Diese sind jedoch von einer oberen Mantelfläche beabstandet angeordnet, sodass die erste Flüssigkeit von einer Kammer zur nächsten gelangen kann. Die Unterteilungen bewirken eine Abbremsung der ersten im Behältnis geführten Flüssigkeit, wodurch eine Entwärmungsleistung nochmals gesteigert ist.
Von Vorteil ist es dabei, wenn die Welle durch die Kammern geführt ist, wobei in jeder Kammer ein Abschnitt von Scheiben vorgesehen ist. Die Welle reicht durch die Unterteilungen hindurch, sodass die zweite Flüssigkeit durch das gesamte Behältnis führbar ist. Dabei sind in jeder Kammer Scheiben helixartig um die Welle angeordnet und mit dieser verbunden. Die Welle ist so mit den Scheiben verbunden, dass die zweite Flüssigkeit über einen hohlen Teil der Welle in die hohlen Scheiben und von diesen wieder in einen hohlen Teil der Welle leitbar ist. Dadurch ist die zweite Flüssigkeit über die Welle durch die Unterteilung hindurchführbar. Erfindungsgemäß kann weiter auch in jeder Kammer eine Zwangsführung für die erste Flüssigkeit vorgesehen sein. Beispielsweise kann diese so ausgebildet sein, dass die erste Flüssigkeit in jeder Kammer von oben auf die Scheiben trifft.
Eine Verwendung eines erfindungsgemäßen Wärmeübertragers erfolgt mit Vorteil beim Entwärmen von Schmutzwasser, insbesondere Schmutzwasser aus industriellen Waschanlagen.
Das weitere Ziel wird erreicht, wenn bei einem Verfahren der eingangs genannten Art die zweite Flüssigkeit in hohlen und zumindest abschnittsweise helixartig ineinander übergehenden sowie innerhalb des Behältnisses angeordneten Scheiben geführt wird, um Wärme mit der ersten Flüssigkeit auszutauschen.

Ein damit erzielter Vorteil ist insbesondere darin zu sehen, dass durch die Führung der beiden Flüssigkeiten ein hoher Anteil von Wärme von einer ersten Flüssigkeit auf eine zweite Flüssigkeit übertragen wird. Insbesondere weist die zweite Flüssigkeit eine geringere Temperatur auf als die erste Flüssigkeit, sodass die erste Flüssigkeit vom Wärmeübertrager entwärmt wird. Durch die Führung der beiden Flüssigkeiten wird eine relativ große Wärmemenge zwischen den beiden Flüssigkeiten ausgetauscht, wodurch sich ein hoher Wirkungsgrad ergibt. Die beiden Flüssigkeiten werden insbesondere in einem länglich ausgebildeten und waagrecht angeordneten Behältnis geführt. Dabei werden also auch die Flüssigkeiten im Wesentlichen waagrecht und insbesondere in einer zueinander entgegengesetzten Richtung geführt.

Es ist von Vorteil, wenn die zweite Flüssigkeit über eine Welle in damit verbundenen Scheiben geführt wird und unter Drehung der Welle mit den Scheiben in Bewegung versetzt wird. Die Welle ist zumindest abschnittsweise hohl ausgebildet und mit denselben verbunden, sodass die darin geführte zweite Flüssigkeit zunächst über die Welle und dann die hohlen Scheiben durch das Behältnis geführt wird. Durch die Drehbewegung der Welle um deren Längsachse mit den Scheiben wird ein Wärmeübertrag zwischen den Flüssigkeiten nochmals gesteigert. Die Welle und dadurch auch die helixartig damit verbundenen Scheiben werden insbesondere mittelbar über ein Übertragungsmittel von einem Antrieb in Bewegung versetzt. Ein Drehmoment wird vom Antrieb auf die Welle übertragen, wobei eine Drehrichtung sowie Drehgeschwindigkeit vom Antrieb vorgegeben wird. Durch die Drehbewegung der Scheiben wird nicht nur der innerhalb derselben fließenden zweiten Flüssigkeit eine Fließgeschwindigkeit und Fließrichtung induziert, sondern auch der um die Scheiben fließenden ersten Flüssigkeit. Dreht sich die Welle mit den Scheiben, wird der ersten Flüssigkeit eine turbulente Strömung induziert.

Es ist günstig, wenn die erste Flüssigkeit und die zweite Flüssigkeit über jeweils zumindest einen Einlass in das Behältnis eingelassen und über jeweils zumindest einen Auslass aus dem Behältnis ausgelassen werden, wobei die Flüssigkeiten in zwei entgegengesetzte Richtungen durch das Behältnis geführt werden. Der zumindest eine Einlass für die erste Flüssigkeit und der zumindest eine Einlass für die zweite Flüssigkeit sind dabei an zwei gegenüberliegenden Stirnflächen des länglichen und horizontal ausgerichteten Behältnisses angeordnet, sodass die beiden Flüssigkeiten in zwei im Wesentlichen gegeneinander ausgerichtete Strömungsrichtungen durch das Behältnis geführt werden. Die sich drehenden helixartigen Scheiben werden von der ersten Flüssigkeit umströmt, wodurch auch diese eine Schraubbewegung ausführt. Es kann günstig sein, wenn beide Flüssigkeiten mit einer vorgegebenen Strömungsgeschwindigkeit in das Behältnis geführt oder gepumpt werden, um einen Wärmeübertrag zwischen den beiden Flüssigkeiten zu optimieren. Efindungsgemäss wird die erste Flüssigkeit durch mehrere voneinander durch Unterteilungen getrennte Kammern geführt, um die erste Flüssigkeit im Behältnis abzubremsen. Insbesondere wird die erste Flüssigkeit durch zwei Unterteilungen im Behältnis abgebremst, wobei das Behältnis durch diese in drei Kammern geteilt wird. Durch die Drehbewegung der Welle mit den damit verbundenen Scheiben wird auch der ersten Flüssigkeit eine Drehbewegung bzw. ein Schraubeneffekt induziert. Um die dadurch zudem beschleunigte erste Flüssigkeit abzubremsen und somit einen Wärmeübertrag zwischen den Flüssigkeiten zu erhöhen, wird das Behältnis durch die Unterteilungen in Kammern unterteilt, welche bis zu einem bestimmten Niveau bzw. Überlauf voneinander isoliert sind. Die Welle wird durch die Unterteilungen durchgeführt, sodass auch die zweite Flüssigkeit durch das gesamte Behältnis geführt wird. Dabei sind die Scheiben in jeder Kammer helixartig um die Welle angeordnet bzw. mit dieser verbunden. Die Welle ist so mit den Scheiben verbunden, dass die zweite Flüssigkeit über einen hohlen Teil der Welle in die hohlen Scheiben und von diesen wieder in einen hohlen Teil der Welle geleitet wird. Die zweite Flüssigkeit wird also über die Welle durch die Unterteilung geführt. Erfindungsgemäß kann weiter auch in jeder Kammer eine Zwangsführung für die erste Flüssigkeit vorgesehen sein. Beispielsweise kann diese so ausgebildet sein, dass die erste Flüssigkeit in jeder Kammer von oben auf die Scheiben trifft.

Weitere Merkmale, Vorteile und Wirkungen ergeben sich aus den nachfolgend dargestellten Ausführungsbeispielen. In den Zeichnungen, auf welche dabei Bezug genommen wird, zeigen:
Fig. 1 einen erfindungsgemäßen Wärmeübertrager;
Fig. 2 einen Schnitt durch einen Wärmeübertrager gemäß Fig. 1 entlang der Linie II-II;
Fig. 3 einen Teil eines Wärmeübertragers gemäß dem Ausschnitt III in Fig. 2;
Fig. 4 einen weiteren Schnitt durch einen Wärmeübertrager gemäß Fig. 1 entlang der Linie IV-IV;
Fig. 5 einen Teil eines Wärmeübertragers gemäß dem Ausschnitt V in Fig. 4;
Fig. 6 einen weiteren erfindungsgemäßen Wärmeübertrager;
Fig. 7 eine weitere Ansicht eines Wärmeübertragers gemäß Fig. 6;
Fig. 8 einen Schnitt durch einen Wärmeübertrager gemäß Fig. 6 entlang der Linie VIII-VIII.

Fig. 1 zeigt eine Draufsicht eines erfindungsgemäßen Wärmeübertragers 1 zum indirekten Übertragen von thermischer Energie zwischen einer ersten Flüssigkeit und einer zweiten Flüssigkeit. Der Wärmeübertrager 1 umfasst ein länglich ausgebildet und waagrecht angeordnetes Behältnis 2, in welchem mehrere Scheiben 3 angeordnet sind. Die Scheiben 3 gehen helixartig ineinander über, wobei diese eine konstante Steigung aufweisen. Dadurch ist eine Oberfläche, über welche Wärme leitbar ist, vergrößert. Weiter sind die Scheiben 3 schraubenförmig um eine Welle 4 angeordnet und mit dieser verbunden. Die Welle 4 ist zumindest teilweise hohl ausgebildet, um die zweite Flüssigkeit in die ebenfalls hohl ausgebildeten Scheiben 3 zu leiten, sodass diese innerhalb derselben mit einer vorgegebenen Richtung transportierbar ist. Die erste Flüssigkeit ist so im Behältnis 2 führbar, dass diese die Scheiben 3 und die Welle 4 umspült, um Wärme mit der zweiten Flüssigkeit auszutauschen. Die Welle 4 ist drehbar gelagert und führt mitsamt den damit verbundenen Scheiben 3 eine Drehung um eine eigene Längsachse durch. Die Drehung der Scheiben 3 gibt der umfließenden ersten Flüssigkeit eine Richtung vor, sodass der ersten Flüssigkeit eine turbulente Strömung induziert wird. Dies erhöht einen Wärmeübergang zwischen den beiden Flüssigkeiten. Insbesondere weist die erste Flüssigkeit eine höhere Temperatur auf als die zweite Flüssigkeit. Die erste Flüssigkeit kann beispielsweise eine Temperatur im Bereich von etwa 40 °C bis 50 °C aufweisen, wohingegen die zweite Flüssigkeit eine Temperatur im Bereich von etwa 5 °C bis 10 °C aufweisen kann. Nach erfolgtem Wärmeübertrag kann die erste Flüssigkeit bis auf eine Temperatur von 25 °C oder weniger entwärmt sein.

In Fig. 2 ist eine weitere Ansicht eines erfindungsgemäßen Wärmeübertragers 1 gezeigt. Diese stellt einen Schnitt durch den Wärmeübertrager 1 gemäß Fig. 1 entlang der Linie II-II dar. Fig. 3 zeigt einen Teil aus einem Wärmeübertrager 1 gemäß dem Ausschnitt III in Fig. 2. Dabei ist die helixartige Anordnung der Scheiben 3 um die Welle 4 gezeigt.

Ein Schnitt durch den Wärmeübertrager 1 gemäß Fig. 1 entlang der Linie IV-IV ist in Fig. 4 gezeigt. Einen Teil eines Wärmeübertragers 1 gemäß dem Ausschnitt V in Fig. 4 zeigt Fig. 5. Dabei ist ersichtlich, dass die Welle 4 eine Antriebswelle 11 umfasst, welche aus einer ersten Stirnfläche 121 des Behältnisses 2 herausragt und über einen Wellengegenflansch 12 innerhalb des Behältnisses 2 mit der Welle 4 verbunden ist. Die Antriebswelle 11 ist von einem Antrieb 5 zur Durchführung einer Drehbewegung antreibbar, wobei diese die Drehbewegung auf die Welle 4 und somit die Scheiben 3 überträgt. Alternativ kann auch vorgesehen sein, dass die Welle 4 selbst aus der ersten Stirnfläche 121 herausragt bzw. durch dieses hindurchtritt und unmittelbar vom Antrieb 5 antreibbar ist.

Fig. 6 und 7 zeigen zwei Ansichten eines weiteren erfindungsgemäßen Wärmeübertragers 1 zum indirekten Übertragen von thermischer Energie zwischen einer ersten Flüssigkeit und einer zweiten Flüssigkeit, wobei Fig. 6 einen Schnitt durch und Fig. 7 eine Draufsicht auf den Wärmeübertrager 1 zeigt. Der Wärmeübertrager 1 umfasst ein längliches, waagrecht angeordnetes Behältnis 2, welches einen Einlass 71 und einen Auslass 81 für eine erste Flüssigkeit sowie einen Einlass 72 und einen Auslass 82 für eine zweite Flüssigkeit umfasst. Die Einlässe 71, 72 für die erste und zweite Flüssigkeit sind an zwei sich gegenüberliegenden Stirnflächen 121, 122 des länglich ausgebildeten Behältnisses 2 angeordnet. Weiter ist in Fig. 7 gezeigt, dass der Wärmeübertrager 1 eine Überlaufeinrichtung 14 für die erste Flüssigkeit umfasst, welche an einer ersten Stirnfläche 121 des Behältnisses 2 angeordnet und im Wesentlichen als Öffnung in derselben ausgebildet ist. Die erste Flüssigkeit ist über den Einlass 71 für die erste Flüssigkeit in das Behältnis 2 führbar, wohingegen für die zweite Flüssigkeit helixförmig miteinander verbundene hohle Scheiben 3 vorgesehen sind. Darüber hinaus umfasst der Wärmeübertrager 1 eine Welle 4, welche teilweise hohl ausgebildet und mit den Scheiben 3 verbunden ist. Die zweite Flüssigkeit ist über den Einlass 72 für die zweite Flüssigkeit in einen hohlen Teil der Welle 4 führbar, über welchen diese in die hohlen Scheiben 3 leitbar ist.

Das Behältnis 2 des Wärmeübertragers 1 umfasst weiter zwei Unterteilungen 9, welche das Behältnis 2 in drei Kammern 10 teilen. Die Unterteilungen 9 sind flächig ausgebildet und mit einer unteren Mantelfläche und teilweise mit seitlichen Mantelflächen des Behältnisses 2 verbunden, wobei diese beabstandet von einer oberen Mantelfläche des Behältnisses 2 angeordnet sind, sodass die erste Flüssigkeit von einer Kammer 10 zu einer nächsten Kammer 10 fließen kann. Durch die Unterteilungen 9 ist die erste Flüssigkeit abbremsbar.

Außenseitig einer ersten Stirnfläche 121 des Behältnisses 2 ist ein Antrieb 5 vorgesehen, insbesondere an der Stirnfläche 121, welche den Einlass 72 für die zweite Flüssigkeit umfasst. Der Antrieb 5 treibt die Welle 4 zu einer Rotationsbewegung um deren Längsachse an, wobei ein Übertragungsmittel 6 vom Antrieb 5 zur Welle 4 überträgt. Da die Welle 4 mit den Scheiben 3 verbunden ist, führen in weiterer Folge auch diese eine Drehbewegung bzw. eine Schraubenbewegung durch. Die Welle 4 verläuft durch die Unterteilungen 9 durch. Bevorzugt sind die Unterteilungen 9 jeweils beidseitig zu der Welle 4 abgedichtet, sodass die erste Flüssigkeit nur oberhalb der Unterteilungen 9 von einer Kammer 10 zu einer nächsten Kammer 10 strömen kann.

Eine Ansicht der ersten Stirnfläche 121 mit dem Antrieb 5 bzw. ein Schnitt durch einen Wärmeübertrager 1 gemäß Fig. 6 entlang der Linie VIII-VIII ist in Fig. 8 gezeigt. Der Antrieb 5 ist beispielsweise als Stirnradgetriebemotor und das Übertragungsmittel 6 als Zahnriemen ausgebildet. Weiter ist in Fig. 8 auch die Überlaufeinrichtung 14 gezeigt.

Alle Bestandteile eines Wärmeübertragers 1 gemäß Fig. 1 und einer Wärmeübertragers 1 gemäß Fig. 6 können auch beim jeweils anderen Wärmeübertrager 1 vorgesehen sein. So kann beispielsweise ein Wärmeübertrager 1 gemäß Fig. 1 Einlässe 71, 72 und Auslässe 81, 82 umfassen. Es kann auch vorgesehen sein, dass ein Wärmeübertrager 1 gemäß Fig. 6 eine Antriebswelle 11 umfasst, welche über einen Wellengegenflansch 12 mit der Welle 4 verbunden ist.

Bei einem erfindungsgemäßen Verfahren zum indirekten Übertragen von thermischer Energie zwischen einer ersten Flüssigkeit und einer zweiten Flüssigkeit wird eine erste Flüssigkeit insbesondere über einen Einlass 71 für die erste Flüssigkeit in ein längliches Behältnis 2 eines Wärmeübertrager 1 eingebracht. Die zweite Flüssigkeit wird über einen Einlass 72 für die zweite Flüssigkeit in eine Welle 4 eingeführt, an welche spiralförmig bzw. helixförmig miteinander verbundene hohle Scheiben 3 anschließen. Die zweite Flüssigkeit wird also über die Welle 4 in die Scheiben 3 geführt, in welchen diese durch das Behältnis 2 fließt. Anschließend wird die zweite Flüssigkeit wieder in die Welle 4 geleitet, durch welche diese über einen Auslass 82 für die zweite Flüssigkeit das Behältnis 2 verlässt. Die Scheiben 3 werden von der ersten Flüssigkeit umspült, welche über einen Auslass 81 für die erste Flüssigkeit aus dem Behältnis 2 geführt wird.

Die Welle 4 wird von einem Antrieb 5 in Bewegung versetzt, wobei diese um deren Längsachse gedreht wird. Dadurch werden auch die mit der Welle 4 verbundenen Scheiben 3 in Bewegung versetzt, wobei diese aufgrund deren spiralförmigen Anordnung eine schraubenförmige Bewegung durchführen. Die Welle 4 ist wie die Scheiben 3 zumindest teilweise hohl ausgebildet und mit denselben verbunden, sodass die darin geführte zweite Flüssigkeit über die Welle 4 und die hohlen Scheiben 3 durch das Behältnis 2 geführt wird. Durch die Drehbewegung der Welle 4 um deren Längsachse mit den Scheiben 3 wird ein Wärmeübertrag zwischen den Flüssigkeiten gesteigert. Die Welle 4 wird insbesondere mittelbar über ein Übertragungsmittel 6 von einem Antrieb 5 in Bewegung versetzt, wodurch auch die helixartig damit verbundenen Scheiben 3 bewegt werden. Eine Drehrichtung sowie Drehgeschwindigkeit wird vom Antrieb 5 vorgegeben. Durch die Drehbewegung der Scheiben 3 wird nicht nur der innerhalb derselben fließenden zweiten Flüssigkeit eine Fließgeschwindigkeit und Fließrichtung induziert, sondern auch der um die Scheiben 3 fließenden ersten Flüssigkeit. Dreht sich die Welle 4 mit den Scheiben 3, wird der ersten Flüssigkeit eine turbulente Strömung induziert. Bei dem erfindungsgemäßen Verfahren wird durch die Führung der beiden Flüssigkeiten ein hoher Anteil von Wärme von einer ersten Flüssigkeit auf eine zweite Flüssigkeit übertragen. Insbesondere weist die zweite Flüssigkeit eine geringere Temperatur auf als die erste Flüssigkeit, sodass die erste Flüssigkeit vom Wärmeübertrager 1 entwärmt wird.

Da aufgrund der schraubenartigen Bewegung der Scheiben 3 auch die diese umfließende erste Flüssigkeit schraubenförmig beschleunigt wird, kann es zweckmäßig sein, die erste Flüssigkeit durch Unterteilungen 9 abzubremsen. Das Behältnis 2 wird durch die Unterteilungen 9 in Kammern 10 unterteilt. Die Welle 4 wird durch die Unterteilungen 9 durchgeführt, sodass auch die zweite Flüssigkeit durch das gesamte Behältnis 2 geführt wird. Dabei sind die Scheiben 3 in jeder Kammer 10 helixartig um die Welle 4 angeordnet bzw. mit dieser verbunden. Die Welle 4 ist so mit den Scheiben 3 verbunden, dass die zweite Flüssigkeit über einen hohlen Teil der Welle 4 in die hohlen Scheiben 3 und von diesen wieder in einem hohlen Teil der Welle 4 geleitet wird. Die zweite Flüssigkeit wird also über die Welle 4 durch die Unterteilung 9 geführt. Durch die Unterteilungen 9 wird ein zu schneller Transport der ersten Flüssigkeit abgebremst und in weiterer Folge eine Entwärmungsleistung nochmals erhöht.

## Patentansprüche

1. Wärmeübertrager (1) zum indirekten Übertragen von thermischer Energie zwischen einer ersten Flüssigkeit und einer zweiten Flüssigkeit, umfassend ein Behältnis (2) zum Führen der ersten Flüssigkeit und mehrere innerhalb des Behältnisses (2) angeordnete Scheiben (3), wobei die Scheiben (3) zum Führen der zweiten Flüssigkeit hohl ausgebildet sind und zumindest abschnittsweise helixartig ineinander übergehen, **dadurch gekennzeichnet, dass** das Behältnis (2) zumindest eine Unterteilung (9) umfasst, wobei die Unterteilung (9) das Behältnis (2) in Kammern (10) teilt.

2. Wärmeübertrager (1) nach Anspruch 1, **dadurch gekennzeichnet, dass** eine drehbare Welle (4) vorgesehen ist, wobei die Scheiben (3) an der Welle (4) gelagert sind.

3. Wärmeübertrager (1) nach Anspruch 2, **dadurch gekennzeichnet, dass** die Welle (4) zur Einleitung der zweiten Flüssigkeit in die Scheiben (3) ausgebildet ist.

4. Wärmeübertrager (1) nach Anspruch 2 oder 3, **dadurch gekennzeichnet, dass** ein Antrieb (5) zum Drehen der Welle (4) und ein Übertragungsmittel (6) zum Übertragen eines Drehmomentes vom Antrieb (5) auf die Welle (4) vorgesehen sind.

5. Wärmeübertrager (1) nach einem der Ansprüche 1 bis 4, **dadurch gekennzeichnet, dass** für die erste Flüssigkeit zumindest ein erster Einlass (71) und zumindest ein erster Auslass (81) und für die zweite Flüssigkeit zumindest ein zweiter Einlass (72) und zumindest ein zweiter Auslass (82) vorgesehen und die Flüssigkeiten im Gegenstrom führbar sind.

6. Wärmeübertrager (1) nach einem der Ansprüche 1 bis 5, **dadurch gekennzeichnet, dass** das Behältnis (2) länglich ausgebildet und horizontal angeordnet ist.

7. Wärmeübertrager (1) nach Anspruch 6, **dadurch gekennzeichnet, dass** die Welle (4) durch die Kammern (10) geführt ist, wobei in jeder Kammer (10) ein Abschnitt von Scheiben (3) vorgesehen ist.

8. Verwendung eines Wärmeübertragers (1) nach einem der Ansprüche 1 bis 7 zum Entwärmen von Schmutzwasser.

9. Verfahren zum indirekten Übertragen von thermischer Energie zwischen einer ersten Flüssigkeit und einer zweiten Flüssigkeit, insbesondere mit einem Wärmeübertrager (1) nach einem der Ansprüche 1 bis 7, wobei die erste Flüssigkeit in ein Behältnis (2) eingebracht wird und die zweite Flüssigkeit in hohlen und zumindest abschnittsweise helixartig ineinander übergehenden sowie innerhalb des Behältnisses (2) angeordneten Scheiben (3) geführt wird, um Wärme mit der ersten Flüssigkeit auszutauschen, **dadurch gekennzeichnet dass** die erste Flüssigkeit durch mehrere voneinander durch Unterteilungen (9) getrennte Kammern (10) geführt wird.

10. Verfahren nach Anspruch 9, **dadurch gekennzeichnet, dass** die zweite Flüssigkeit über eine Welle (4) in damit verbundenen Scheiben (3) geführt wird und unter Drehung der Welle (4) mit den Scheiben (3) in Bewegung versetzt wird.

11. Verfahren nach Anspruch 9 oder 10, **dadurch gekennzeichnet, dass** die erste Flüssigkeit und die zweite Flüssigkeit über jeweils zumindest einen Einlass (71, 72) in das Behältnis (2) eingelassen und über jeweils zumindest einen Auslass (81, 82) aus dem Behältnis (2) ausgelassen werden, wobei die Flüssigkeiten in zwei entgegengesetzte Richtungen durch das Behältnis (2) geführt werden.

## Claims

1. Heat exchanger (1) for the indirect transfer of thermal energy between a first fluid and a second fluid, comprising a container (2) for feeding the first fluid and a plurality of discs (3) arranged inside the container (2), wherein the discs (3) for feeding the second fluid are hollow and at least in some sections merge into each other in a helical manner, **characterized in that** the container (2) comprises at least one partition (9), wherein the partition (9) divides the container (2) into chambers (10).

2. Heat exchanger (1) according to claim 1, **characterized in that** a rotatable shaft (4) is provided, wherein the discs (3) are mounted on the shaft (4).

3. Heat exchanger (1) according to claim 2, **characterized in that** the shaft (4) is designed to introduce the second fluid into the discs (3).

4. Heat exchanger (1) according to claim 2 or 3, **characterized in that** a drive unit (5) for rotating the shaft (4) and a transmission means (6) for transmitting a torque from the drive unit (5) onto the shaft (4) are provided.

5. Heat exchanger (1) according to any one of claims 1 to 4, **characterized in that** for the first fluid at least one first inlet (71) and at least one first outlet (81) and for the second fluid at least one second inlet (72) and at least one second outlet (82) are provided and the fluids can be fed in the counterflow.

6. Heat exchanger (1) according to any one of claims 1 to 5, **characterized in that** the container (2) is designed elongated and is arranged horizontally.

7. Heat exchanger (1) according to claim 6, **characterized in that** the shaft (4) is passed through the chambers (10), wherein one section of discs (3) is provided in each chamber (10).

8. Use of a heat exchanger (1) according to any one of claims 1 to 7 for cooling contaminated water.

9. Method for the indirect transfer of thermal energy between a first fluid and a second fluid, in particular with a heat exchanger (1) according to any one of claims 1 to 7, wherein the first fluid is introduced into a container (2) and the second fluid is fed in hollow discs (3), which at least in some sections merge into each other in a helical manner and are arranged inside the container (2), in order to exchange heat with the first fluid, **characterized in that** the first fluid is passed through a plurality of chambers (10), separated from one another by partitions (9).

10. Method according to claim 9, **characterized in that** the second fluid is fed via a shaft (4) into discs (3) connected thereto and is set into rotation with the discs (3) by rotating the shaft (4).

11. Method according to claim 9 or 10, **characterized in that** the first fluid and the second fluid are passed into the container (2) via one inlet (71, 72) each and discharged from the container (2) via at least one outlet (81, 82) each, wherein the fluids are passed through the container (2) in two opposite directions.

## Revendications

1. Echangeur de chaleur (1) pour le transfert indirect d'énergie thermique entre un premier liquide et un deuxième liquide, comprenant un conteneur (2) pour diriger le premier liquide et plusieurs disques (3) disposés à l'intérieur du conteneur (2), les disques (3) pour diriger le deuxième liquide étant constitués creux et passant au moins par section l'un dans l'autre de façon hélicoïdale, **caractérisé en ce que** le conteneur (2) comprend au moins un compartimentage (9), le compartimentage (9) séparant le conteneur (2) en chambres (10).

2. Echangeur de chaleur (1) selon la revendication 1, **caractérisé en ce qu'**un arbre (4) pouvant tourner est prévu, les disques (3) étant logés sur l'arbre (4).

3. Echangeur de chaleur (1) selon la revendication 2, **caractérisé en ce que** l'arbre (4) est constitué pour l'introduction du deuxième liquide dans les disques (3).

4. Echangeur de chaleur (1) selon la revendication 2 ou 3, **caractérisé en ce qu'**un entraînement (5) pour faire tourner l'arbre (4) et un moyen de transmission (6) pour transmettre un couple de l'entraînement (5) à l'arbre (4) sont prévus.

5. Echangeur de chaleur (1) selon l'une quelconque des revendications 1 à 4, **caractérisé en ce que** pour le premier liquide au moins une première entrée (71) et au moins une première sortie (81) et pour le deuxième liquide au moins une deuxième entrée (72) et au moins une deuxième sortie (82) sont prévues et les liquides peuvent être dirigés à contre-courant.

6. Echangeur de chaleur (1) selon l'une quelconque des revendications 1 à 5, **caractérisé en ce que** le conteneur (2) est constitué longitudinalement et est disposé horizontalement.

7. Echangeur de chaleur (1) selon la revendication 6, **caractérisé en ce que** l'arbre (4) est guidé à travers les chambres (10), une section de disques (3) étant prévue dans chaque chambre (10).

8. Utilisation d'un échangeur de chaleur (1) selon l'une quelconque des revendications 1 à 7 pour réchauffer des eaux usées.

9. Procédé pour le transfert indirect d'énergie thermique entre un premier liquide et un deuxième liquide, notamment avec un échangeur de chaleur (1) selon l'une quelconque des revendications 1 à 7, le premier liquide étant incorporé dans un conteneur (2) et le deuxième liquide étant dirigé dans des disques (3) creux et passant au moins par section l'un dans l'autre de manière hélicoïdale et disposés à l'intérieur du conteneur (2) pour échanger de la chaleur avec le premier liquide, **caractérisé en ce que** le premier liquide est dirigé à travers plusieurs chambres (10) séparées l'une de l'autre par des compartimentages (9).

10. Procédé selon la revendication 9, **caractérisé en ce que** le deuxième liquide est dirigé par un arbre (4) dans les disques (3) ainsi reliés et est mis en mouvement avec les disques (3) par la rotation de l'arbre (4).

11. Procédé selon la revendication 9 ou 10, **caractérisé en ce que** le premier liquide et le deuxième liquide sont introduits dans le conteneur (2) par le biais respectif d'au moins une entrée (71,72) et sont extraits du conteneur (2) par le biais respectif d'au moins une sortie (81,82), les liquides étant dirigés à travers le conteneur (2) dans deux directions opposées.
